# EUROPÄISCHE PATENTSCHRIFT

(11) **EP 2 117 408 B1**
(45) Veröffentlichungstag und Bekanntmachung des Hinweises auf die Patenterteilung: **04.01.2012**
(21) Anmeldenummer: 08707696.4
(22) Anmeldetag: 13.02.2008
(51) Int. Cl.: A47L 15/24

(54) **FILTER FÜR REINIGUNGSMASCHINEN**
FILTER FOR CLEANING MACHINES
FILTRE POUR DES MACHINES À LAVER

(30) Priorität: 13.02.2007 DE 102007007134
(43) Veröffentlichungstag der Anmeldung: 18.11.2009
(73) Patentinhaber: MEIKO Maschinenbau GmbH & Co. KG, 77652 Offenburg (DE)
(72) Erfinder: LEHMANN, Denis, 77799 Offenburg (DE); GAUS, Bruno, 77652 Offenburg (DE)
(74) Vertreter: Hörschler, Wolfram Johannes
(86) Internationale Anmeldenummer: PCT/EP2008/001084
(87) Internationale Veröffentlichungsnummer: WO 2008/098746

(56) Entgegenhaltungen:
- DE-A1- 2 240 461
- FR-A- 2 408 336
- US-A- 1 557 179
- US-A- 1 605 961
- US-A- 3 533 841
- US-A- 3 585 128
- US-A- 3 965 914
- US-A- 6 079 427

## Beschreibung

### Stand der Technik

Bei Reinigungsautomaten, insbesondere Durchlaufspülmaschinen, mit mehreren Tanks werden die Spülwassertanks der Spülzone mit Frischwasser gefüllt und aufgeheizt. Weiterhin wird dem bevorrateten Spülwasser Reinigungsmittel zugegeben. Bei Mehrtankspülmaschinen, insbesondere Durchlaufspülmaschinen, können mehrere Spülzonen hintereinander angeordnet sein, deren Spülwasser beispielsweise unterschiedliche Temperaturen mit unterschiedlichen Reinigungsmitteln und/oder mit unterschiedlichen Reinigungsmittelkonzentrationen aufweist. Eine Spülzone ist im Allgemeinen als Kammer ausgeführt und weist typischerweise eine Eintrittsöffnung und eine Austrittsöffnung auf. Durch diese Öffnungen wird mittels der Fördereinrichtung das Spülgut durch die jeweilige Spülzone transportiert. Im Allgemeinen verfügt eine Spülzone über einen Spülwassertank und eine Umwälzpumpe, welche Spülwasser aus dem Spülwassertank ansaugt und über ein der Spülzone zugeordnetes Sprühsystem auf das zu reinigende Gut aufsprüht. Dabei wird der dem Spülgut anhaftende Schmutz entfernt. Anschließend fließt das Spülwasser zusammen mit dem abgespülten Schmutz wieder zurück in den Spülwassertank. Dabei wird durch ein Siebsystem der abgespülte Schmutz aus dem Spülwasser herausgefiltert. Üblicherweise kommen dabei Siebbleche mit Lochdurchmessern von 2 mm bis 4 mm zum Einsatz, die den gesamten Spülwassertank abdecken. Schmutzanteile, welche kleiner als dieser Lochdurchmesser sind, werden zusammen mit dem Spülwasser im Kreislauf geführt.

Anschließend werden in der Durchlaufspülmaschine in einer oder mehreren Klarspülzonen Reinigungsmittel- und Schmutzrückstände, welche sich lose auf dem Spülgut befinden, mittels Frischwasser abgespült. Bei dem Frischwasser kann es sich um kaltes oder um erwärmtes heißes Frischwasser handeln. Erwärmtem Frischwasser kann dabei zusätzlich ein Klarspülmittel beigefügt sein. Das Frischwasser beziehungsweise Klarspülwasser wird anschließend zumeist ganz oder teilweise einem Spülwassertank einer Spülzone zugeführt, um die dort im Spülwassertank befindlichen Schmutzanteile zu verdünnen. Nach Durchlaufen der einen oder mehreren Klarspülzonen durchläuft das zu reinigende Gut optional eine oder mehrere Trocknungszonen, in welcher beziehungsweise welchen das Spülgut getrocknet wird.

Die oben erwähnten Siebbleche in der mindestens einen Spülzone haben häufig den Nachteil, dass der aus dem Spülwasser herausgefilterte Schmutz auf diesen liegen bleibt und nicht aktiv aus der Spülzone entfernt wird. Durch Herunterfallen des Spülwassers kann dieser Schmutz weiter zerkleinert werden und gelangt dann zeitverzögert ebenfalls in das Spülwasser der Spülzone und erhöht dort den Schmutzgehalt des Spülwassers. Dies ist insbesondere deswegen von Nachteil, da die jeweilige Reinigungsleistung einer Spülzone typischerweise mit der Menge an Schmutz im umgewälzten Spülwasser abnimmt.

Dem Schmutzgehalt des Spülwassers der Spülzone kann durch eine Erhöhung des Anteils des der Spülzone zugeführten Klarspülwassers aus der Klarspülzone entgegengetreten werden. Nachteilig ist jedoch dabei, dass bei dieser Methode der Verbrauch an Reinigungsmittel, das dem Spülwasser zugegeben werden muss, sowie die benötigte Heizleistung in gleichem Verhältnis steigen. Dadurch steigen Betriebskosten und Umweltbelastung.

Eine weitere Möglichkeit, den Schmutzanteil im Spülwasser der Spülzone zu verringern, ist die Verwendung von Siebblechen kleineren Lochdurchmessers in der Spülzone. Mit kleinerem Durchmesser der Siebbleche steigt jedoch die Gefahr, dass das Siebblech verstopft. Eine teilweise oder vollständige Verstopfung des Siebbleches bewirkt jedoch, dass nicht mehr genügend Spülwasser in den Spülwasservorratstank zurückfließt, wodurch der Pumpendruck, mit welchem das Spülgut mit Spülwasser beaufschlagt wird, abnimmt und somit die Spülwirkung nachteilig beeinflusst wird.

Wird in der Spülzone trotz der üblicherweise verwendeten Siebbleche und der Zuführung von Klarspülwasser aus der Klarspülzone ein gewisser Schmutzgehalt in dem Spülwasser überschritten, so muss in der Regel der gesamte Spülwassertankinhalt gewechselt werden. Dadurch entstehen Kosten für Frischwasser und Abwasser. Weiterhin bedeutet dies in der Regel eine Stillstandszeit für die Durchlaufspülmaschine, sowie erhöhte Personalkosten für die Reinigung der jeweiligen Spülzone und Kosten für Heizenergie zur Aufheizung des Spülwassers auf die voreingestellte Temperatur in der Größenordnung von 60 °C sowie Kosten für das neue Reinigungsmittel, welches dem Spülwasser wieder zugegeben werden muss.

Aus dem Bereich von Einkammerspülmaschinen sind Filtersysteme bekannt, bei denen der Spülwasservorratstank ebenfalls durch ein Siebblech abgedeckt ist. In einem Bereich des Siebbleches ist jedoch ein Grobsieb eingesetzt, dem ein Feinsieb nachgeschaltet ist. Das Spülwasser wird innerhalb der Programmschritte "Spülen" ebenfalls im Kreislauf geführt. Ein Teil des Spülwassers fließt nach Durchlaufen des Grobsiebes durch das Feinsieb. In diesem werden auch die feinen Schmutzanteile des Spülwassers zurückgehalten. Eine Abwasserpumpe fördert beim Spülwasserwechsel das Spülwasser zusammen mit dem Feinund Grobschmutz aus dem Feinsieb in das Abwasser.

Eine derartige Vorrichtung ist in DE 24 51 822 C2 beschrieben. Die in dieser Druckschrift beschriebene Vorrichtung offenbart einen Sammeltopf für eine Geschürspülmaschine mit einem ersten, mit einer Laugenpumpe verbundenen Ansaugraum und einem zweiten, mit einer Umwälzpumpe verbundenen Ansaugraum. Der erste und der zweite Ansaugraum sind dabei durch ein Feinfiltersieb miteinander verbunden. In einem Ansaugschritt wird Spülflüssigkeit aus der Geschirrspülmaschine abgesaugt, wobei Spülflüssigkeit aus beiden Ansaugräumen durch die Laugenpumpe abgezogen wird.

In DE 14 28 358 ist eine weitere Ausgestaltung einer Einkammerspülmaschine dargestellt. Diese Ausführungsform weist zusätzlich Sprühdüsen auf, welche von außen auf einen Feinfilter sprühen, wodurch der Feinfilter gereinigt wird und Schmutzreste mittels einer Abwasserpumpe entfernt werden können. Ein ähnliches Selbstreinigungsprinzip, bei welchem ein Filterelement mittels einer Sprühdüse gereinigt wird, ist auch in EP 0 976 359 A1 und DE 69 820 625 T2 offenbart. EP 1 256 308 A2 bezieht sich auf eine Vorrichtung, welche neben einer Sprühdüse zusätzlich noch einen Schmutzzerkleinerer aufweist.

Die aus dem Stande der Technik bekannten Vorrichtungen funktionieren typischerweise dahingehend, dass für eine Reinigung des Feinsiebes der Spülbetrieb unterbrochen wird. Dabei wird ein separater Programmschritt einer Feinsiebreinigung bei ausgeschalteter Spülwasserpumpe ausgeführt. Dies ist insbesondere dadurch bedingt, dass bei den beschriebenen Vorrichtungen im Spülbetrieb das Feinsieb ständig in einer Filterrichtung von einer Spülflüssigkeit durchströmt wird, so dass das Feinsieb für eine Reinigung (beispielsweise ein Besprühen von außen) unmittelbar nicht zugänglich ist. Diese Unterbrechung des Spülbetriebs zur Reinigung der eingesetzten Siebe bedeutet somit einen zusätzlichen Zeitaufwand, währenddessen die jeweilige Spülkammer nicht eingesetzt werden kann.

Den beschriebenen, aus dem Stande der Technik bekannten Ausführungsformen ist somit gemeinsam, dass sie für die Anwendung in Eintank-Wasserwechselmaschinen konzipiert sind und nicht ohne weiteres auf eine kontinuierlich arbeitende Spülzone einer mehrere Tanks aufweisenden Durchlaufspülmaschine übertragbar sind. In einer mehrere Tanks aufweisenden Durchlaufspülmaschine arbeitet eine Spülwasserumwälzpumpe permanent, wobei größere Spülwassermengen pro Minute umgewälzt werden, und wobei somit dem Feinfilter ständig größere Mengen an Spülwasser zufließen. Eine Reinigung der eingesetzten Siebe, beispielsweise durch Sprühen, insbesondere in einem separaten Reinigungsschritt, ist in einem derartigen Betrieb technisch nur schwer zu realisieren und würde, insbesondere bei gewerblichen Anwendungen, zu einem teuren, weil viele Unterbrechungen aufweisenden Spülbetrieb führen.

Eine weitere bekannte Vorrichtung ist in US-A- 3 533 841 beschrieben.

### Offenbarung der Erfindung

Der vorliegenden Erfindung liegt die Aufgabe zugrunde, eine Filtereinrichtung zu schaffen, welche die Nachteile der oben genannten Lösungen aus dem Stande der Technik vermeidet. Diese Aufgabe wird erfindungsgemäß durch die im Anspruch 1 angegebene technische Lehre gelöst Vorteilhalfte Weiterbildungen der Erfindung sind in den Unter ansprüchen angegeben.

Erfindungsgemäß wird ein Filtereinsatz vorgeschlagen, der bevorzugt unterhalb eines Grobsiebes oder dergleichen im Spültank einer Spülzone einer Durchlaufspülmaschine angeordnet ist und mit einer in einer regelmäßigen Teilung vorgesehenen Anzahl von Längsrippen versehen ist. Die Längsrippen erstrecken sich in eine Richtung, in welcher der Boden des Filtereinsatzes, der zwischen den Längsrippen liegende Schwemmrinnen aufweist, geneigt ist. Dies bedeutet, dass der Filtereinsatz, der bevorzugt kastenförmig ausgebildet wird und einfach in den Spültank einer Durchlaufspülmaschine eingehangen werden kann, ein Gefälle aufweist, welches geeignet ist, in den Schwemmrinnen ein Abschwemmen von dort aufgefangenen Partikeln in einen separaten Filterkasten vorzunehmen.

Bevorzugt weist der Filtereinsatz in regelmäßiger Teilung angeordnete, sich in Längsrichtung entsprechend des ausgebildeten Strömungsgefälles verlaufende Längsrippen auf. Diese Längsrippen haben ein im Wesentlichen dreieckförmiges Aussehen und erstrecken sich mit ihren Seitenflächen ausgehend von einem Kamm in einem Kegelwinkel von bis zu 35° hin zu ihrer entsprechenden Aufstandsfläche auf der Oberseite der Schwemmrinnen. Durch die Teilung, in der die Längsrippen im Filtereinsatz angeordnet sind, ergibt sich eine entsprechende Anzahl von Schwemmrinnen. Die Schwemmrinnen sind bevorzugt im geschlossenen Boden mit seitlichem Rand ausgebildet, so dass sich ein ausreichender, ein Abschwemmen von Partikeln ermöglichender Film von Spülwasser ergibt, der einer jeden in einer Schwemmrinne ausgebildeten Ablauföffnung zuströmt oder einer gemeinsamen Öffnung, unterhalb der ein Filterkasten zur Aufnahme der abgeschwemmten Partikel angeordnet ist. Der Filterkasten unterhalb des Filtereinsatzes kann zum Beispiel in fertigungstechnisch einfacher Weise kastenförmig ausgebildet werden und über ein separates Förderaggregat verfügen.

Während die einzelnen sich zwischen den Längsrippen des Filtereinsatzes erstreckenden Schwemmrinnen eine geschlossene Fläche aufweisen, ist in den Seitenflächen der einzelnen Längsrippen ein Öffnungsmuster ausgebildet. Dieses Öffnungsmuster wird bevorzugt so gewählt, dass größere Schmutzpartikel dieses nicht durchsetzen, sondern seitlich von den im Kegelwinkel in Bezug aufeinander angeordneten Seitenflächen auf die Schwemmrinnen treffen, von denen sie durch den sich dort ausbildenden Schwemmwasserfilm in Richtung der Ablauföffnungen abtransportiert werden. Das Öffnungsmuster in den die Längsrippen begrenzenden Seitenflächen ist in einer Größe von 1 bis 3 mm ausgeführt, was zwar den Durchtritt von Spülflüssigkeit in den darunterliegend angeordneten Tank der Spülzone erlaubt, jedoch größere Partikel am Eintreten in den unterhalb des Filtereinsatzes liegenden Tank hindert.

Bevorzugt ist der Filtereinsatz als einhängbares Kastenmodul ausgebildet, in welchem die Längsrippen mit einem Gefälle in Richtung auf die im Boden des Filtereinsatzes ausgebildeten, einer jeden Schwemmrinne zugeordneten oder einer gemeinsamen Ablauföffnung/en verlaufen. Das Gefälle lässt sich dadurch einstellen, dass der Boden, d. h. die eine feste ungelochte Fläche aufweisenden Schwemmrinnen, im Bereich der Ablauföffnung/en tieferliegend im Kasteneinsatz ausgebildet ist/sind als die den Ablauföffnung/en gegenüberliegende Seite des kastenförmig ausgebildeten Filtereinsatzes.

Bevorzugt ist der Filtereinsatz unterhalb der dreiecksförmig ausgebildeten Längsrippen mit einem Freiraum ausgebildet, d. h. durch die Öffnungsmuster, die in den Seitenflächen der Längsrippen ausgebildet sind, ist ein ungehinderter Durchtritt von Spülwasser in den darunterliegend angeordneten Spültank der jeweiligen Spülzone der Durchlaufspülmaschine möglich. Bevorzugt gelangen die durch die einzelnen Schwemmrinnen und die Ablauföffnungen in die Auffangwanne gelangenden Partikel in einen Aktivfilter, der durch den Filterkasten mit zugehörendem Aggregat gebildet ist und der von Zeit zu Zeit entsprechend des Verschmutzungsgrades gereinigt werden kann.

### Kurze Beschreibung der Zeichnungen

Anhand der Zeichnung wird die Erfindung nachstehend eingehender beschrieben.

Es zeigt:
- Figur 1: einen Schnitt durch den Spültankbereich einer Durchlaufspülmaschine,
- Figur 2: eine perspektivische Ansicht des erfindungsgemäß vorgeschlagenen Filtereinsatzes,
- Figuren 3 und 4: Ausführungsformen der Ablauföffnung,
- Figur 5: ein Detail einer Schwemmrinne mit seitlicher Längsrippe,
- Figur 6: eine Draufsicht auf den erfindungsgemäß vorgeschlagenen Filtereinsatz,
- Figur 7: eine Schnittdarstellung des in Figur 6 in der Draufsicht dargestellten erfindungsgemäß vorgeschlagenen Filtereinsatzes gemäß des Schnittverlaufes V-V in Figur 6,
- Figur 8: eine Schnittdarstellung des in Figur 6 in der Draufsicht dargestellten erfindungsgemäß vorgeschlagenen Filtereinsatzes gemäß des Schnittverlaufes W-W in Figur 6.

### Ausführungsformen

Die nachfolgenden Ausführungen beziehen sich auf Reinigungsmaschinen, insbesondere auf Durchlaufreinigungsmaschinen und insbesondere auf Durchlaufspülmaschinen. In diesen werden Besteck, Geschirr, Tabletts sowie zur Zubereitung von Speisen dienende Behälter und dergleichen in kürzester Zeit gereinigt. Diese Durchlaufspülmaschinen umfassen in der Regel ein endloses Förderband, auf welchem das zu reinigende Gut entweder unmittelbar aufgebracht wird und sämtliche Behandlungszonen der Durchlaufspülmaschine durchläuft oder in Körben untergebracht ist, die auf das insbesondere als endloser Förderschlitten beziehungsweise Förderschienen ausgebildete Transportmedium aufgebracht werden, wobei die Körbe in Förderrichtung durch die Behandlungszonen gefördert werden und dabei das in diesen enthaltene Reinigungsgut gereinigt wird. Durchlaufspülmaschinen umfassen in der Regel optional eine Vorabräumzone, mindestens eine Wasch- beziehungsweise Spülzone, eine Klarspülzone oder Pumpenklarspülung sowie eine Trocknungszone. Der Darstellung gemäß Figur 1 ist eine Schnittdarstellung durch einen Spültank einer Spülzone einer Durchlaufspülmaschine zu entnehmen.

Aus der Darstellung gemäß Figur 1 geht hervor, dass eine Durchlaufspülmaschine 10, die in Figur 1 nur teilweise dargestellt ist, einen Spültank 12 umfasst, der durch einen Tankboden 14 an der Unterseite begrenzt ist. Im Tankboden 14 ist in einer Prägung 22 eine Umwälzpumpe 16 aufgenommen. Die Umwälzpumpe 16 umfasst tankbodenseitig einen Filterring 18, mit dem grobe Verunreinigungen von der Umwälzpumpe 16 ferngehalten werden. Unterhalb des Tankbodens 14 umfasst die Umwälzpumpe 16 einen seitlich abgehenden Druckstutzen 20, über welchen ein in Figur 1 nicht im Einzelnen dargestelltes Reinigungssystem innerhalb einer Spülzone der Durchlaufspülmaschine 10 mit umgewälztem Spülwasser beaufschlagt wird, welches durch die nicht dargestellten Reinigungssysteme auf das zu reinigende Gut aufgebracht wird.

Die Umwälzpumpe 16 ist in der Prägung 22 im Tankboden 14 des Spültanks 12 aufgenommen. Oberhalb des Tankbodens 14 befindet sich ein Filterkasten 24. Dem Filterkasten 24 ist ein Förderaggregat 26 zugeordnet. Der Filterkasten 24 steht über zwei Öffnungen 30, 31 mit dem Förderaggregat 26 in Verbindung. Über das Förderaggregat 26, welches seitlich an einer Begrenzungswand des Spültanks 12 angebracht ist, wird sich in dem Filterkasten 24 ansammelndes Spülwasser zum einen einer Umwälzung zugeführt und zum anderen der abgefilterte Schmutz zyklisch herausgefördert.

Aus der Schnittdarstellung gemäß Figur 1 geht darüber hinaus hervor, dass der Filterkasten 24 im Wesentlichen kastenförmig ausgebildet ist und durch eine Wand 32 an der Seite und am Boden begrenzt wird. Der Filterkasten 24 wiederum stellt eine Auflagefläche 34 für einen Filtereinsatz 36 dar. Der Filtereinsatz 36 kann in Kastenform, wie weiter untenstehend noch beschrieben werden wird, ausgebildet sein, als einteiliges oder mehrteilig zusammengeschweißtes Blech, als Kunststoffkonstruktion oder aus Kombinationen aus Blech und Kunststoff ausgeführt sein, welches im Spültank 12 der Durchlaufspülmaschine 10 platziert beziehungsweise eingehangen wird.

Der in Figur 1 nur teilweise dargestellte Filtereinsatz 36 umfasst eine Anzahl von Längsrippen 38. Der Filtereinsatz 36 - hier in Form einer Kastenkonstruktion ausgebildet - umfasst eine umlaufende Auflagefläche 34, auf der ein Grobsieb 28 aufgelegt wird. Das Grobsieb 28, welches auf der Auflagefläche 34 des Filtereinsatzes 36 ruht, ist ein Einlegeteil, um grobe Verunreinigungen fernzuhalten.

Die Längsrippen 38 des in Figur 1 nur teilweise dargestellten Filtereinsatzes 36 umfassen Seitenflächen 46. Die Längsrippen 38 weisen einen im Wesentlichen dreiecksförmig ausgebildeten Querschnitt auf und werden durch zwei Seitenflächen 46 begrenzt, die entlang eines parallel zu den Längsrippen 38 verlaufenden Kamms 44 miteinander verbunden sind. Die Seitenflächen 46 einer jeden Längsrippe 38 sind durchgängig mit einem Öffnungsmuster 42 versehen, wobei zum Kamm 44 sowie zum Flächenabschnitt 53 jeweils einige mm ungelochtes Blech, vergleiche Position 53 und 54, stehen bleiben (vergleiche Darstellung gemäß Figur 5).

Obgleich in der Darstellung gemäß Figur 1 ein Öffnungsmuster 42 in den Seitenflächen 46 der Längsrippen 38 im Filtereinsatz 36 ausgebildet ist, können anstelle dessen auch Längsschlitze oder eine andere Geometrie von Öffnungen in den Seitenflächen 46 der Längsrippen 38 ausgebildet werden. Entscheidend ist, dass aufgrund des geringen Durchmessers beziehungsweise der geringen Längen- beziehungsweise Breitenabmessungen des Öffnungsmusters 42 in den Seitenflächen 46 keine groben Partikel durch den Filtereinsatz 36 in den Spültank 12 der Durchlaufspülmaschine 10 gelangen können.

Der Schnittdarstellung gemäß Figur 1 ist darüber hinaus entnehmbar, dass zwischen den einzelnen Längsrippen 38 Schwemmrinnen 48 verlaufen. Die Schwemmrinnen 48 werden durch einen geschlossenen Flächenabschnitt 52 gebildet, der sich zwischen jeweils zwei voneinander beabstandeten Längsrippen 38 des Filtereinsatzes 36 erstreckt und den ungelochten Abschnitten 53 in den Längsrippen 38. Die Schwemmrinnen 48 nehmen von den Seitenflächen 46 durch das herabtropfende Spülwasser abgespülte Partikel auf und vermögen aufgrund ihres Gefälles in Richtung auf Ablauföffnung/en 50, diese Partikel in Strömungsrichtung 56 in Richtung der Ablauföffnung 50 abzuschwemmen. Unter der/den jeweiligen Ablauföffnung/en 50 erstreckt sich - wie in Figur 1 dargestellt - der Filterkasten 24.

Der in Figur 1 in der Schnittdarstellung teilweise wiedergegebene Filtereinsatz 36 umfasst eine Anzahl von Längsrippen 38, die untereinander mit den geschlossenen Flächenabschnitten 52 verbunden sind, welche die Schwemmrinnen 48 zum Abschwemmen der zurückgehaltenen Partikel bilden. Wie aus Figur 1 ersichtlich, umfasst der Filterkasten 24 die Öffnungen 30, 31, über welche in dem Filterkasten 24 angesammeltes Spülwasser mittels des Förderaggregates 26 in den Umwälzkreislauf zurückgefördert wird, sowie Schmutzanteile herausgefördert werden können.

Aus der Darstellung gemäß Figur 2 ist eine perspektivische Draufsicht auf einen in Kastenform ausgebildeten Filtereinsatz zu entnehmen.

Figur 2 zeigt, dass der Filtereinsatz 36 eine Vielzahl voneinander beabstandeter Längsrippen 38 aufweist. Eine jede der Längsrippen 38 wird durch zwei Seitenflächen 46 begrenzt, die entlang des Kamms 44 miteinander stoffschlüssig verbunden sind. In den Seitenflächen 46 ist ein in der Darstellung gemäß Figur 2 nur angedeutetes Öffnungsmuster 42 ausgebildet, welches sich entlang der gesamten Erstreckung oder auch in Teilbereichen der Seitenflächen 46 der Längsrippen 38 in diesen befindet und oben und unten ungelochte Abschnitte 53, 54, wie in Figur 5 dargestellt, aufweist. Aus der in Figur 2 perspektivisch wiedergegebenen Draufsicht auf den Filtereinsatz 36 geht hervor, dass die einzelnen, im Wesentlichen parallel zueinander angeordneten Längsrippen 38 in einer Teilung 72 angeordnet sind. Entsprechend der Teilung 72 ergeben sich geschlossene Flächenabschnitte 52, welche mit den Abschnitten 53 in den Längsrippen 38 die Schwemmrinnen 48 bilden. Das in den jeweiligen Spülzonen vom zu reinigenden Gut abgespülte Spülwasser, durch welches die Verschmutzungen an diesem angelöst werden, trifft auf die Längsrippen 38. Der Flüssigkeitsanteil tritt durch das Öffnungsmuster 42, welches über die Länge der Längsrippen 38 in den beiden am Kamm 44 miteinander verbundenen Seitenflächen 46 ausgebildet ist. Aufgrund der kleinen Öffnungsgröße des Öffnungsmusters 42 in den Seitenflächen 46 und des oberen ungelochten Abschnittes 54 vermag das Spülwasser in den unterhalb des Filtereinsatzes 36 liegenden Spültank 12 abzutropfen, während die im Spülwasser enthaltenen Partikel ausgehend von den Kämmen 44 der Längsrippen 38 und aufgrund der Neigung der Seitenflächen 46 von diesen abrutschen und in die Schwemmrinnen 48 gelangen. Aufgrund des Anteiles des Spülwassers, welches nicht durch die Öffnungen des Öffnungsmusters 42 in den Seitenflächen 46 hindurchtritt, sondern in die Schwemmrinnen 48 gelangt, stellt sich in diesen eine Strömung in Strömungsrichtung 56 ein. Aufgrund des sich auf den geschlossenen Flächenabschnitten 52 der Schwemmrinnen 48 ausbildenden Flüssigkeitsfilmes werden die Partikel durch das Gefälle 64 des Filtereinsatzes 56 in Richtung auf die Ablauföffnung/en 50 am Ende der Schwemmrinnen 58 durch eben diese Ablauföffnung/en 50 in den unter dem Filtereinsatz 36 angeordneten Filterkasten 24 transportiert.

Wie aus der perspektivischen Draufsicht gemäß Figur 2 des Weiteren ersichtlich ist, sind die einzelnen parallel zueinander angeordneten Längsrippen 38 des Filtereinsatzes 36 mit den geschlossenen Flächenabschnitten 52 verbunden. Aus zeichnerischen Gründen ist das Öffnungsmuster 42 nur in einem Teilbereich der Seitenflächen 36 der Längsrippen 38 dargestellt.

Wird der Filtereinsatz 36, wie nachfolgend noch beschrieben und in Figur 1 teilweise dargestellt, als Kasteneinsatz 66 gefertigt, so befindet sich innerhalb dieser Kastenkonstruktion die Seite der Schwemmrinnen 48, an der die Ablauföffnung/en 50 ausgebildet ist/sind, auf einem tieferen Niveau im Vergleich zum geschlossenen Flächenabschnitt 52 der Schwemmrinnen 48 des Filtereinsatzes 36, so dass sich eine Strömung des Spülwassers und eine damit verbundene Förderung der Verschmutzungsanteile in den Schwemmrinnen 48 in Richtung auf die Ablauföffnungen 50 einstellt.

Aus Figur 2 geht hervor, dass der Filtereinsatz 36 als Kasteneinsatz 66 gefertigt ist und im Wesentlichen rechteckförmig ausgebildet ist. Der Filtereinsatz 36 als Kasteneinsatz 66 umfasst zwei Längs- und zwei Querseiten. Aus der perspektivischen Draufsicht gemäß Figur 2 geht zudem hervor, dass die einzelnen Längsrippen 38 parallel zueinander verlaufen und aufgrund der Anordnung in der Teilung 72 einzelne Schwemmrinnen 48 bilden. Figur 2 zeigt, dass die Schwemmrinnen 48 geschlossene Flächenabschnitte darstellen und aufgrund der unterschiedlichen Einbautiefen 60 beziehungsweise 62 im Bereich der Ablauföffnung/en 50 beziehungsweise an dem der/den Ablauföffnung/en 50 gegenüberliegenden Ende eine Neigung in Richtung auf die Ablauföffnung/en 50 aufweisen. Auch in der Darstellung gemäß Figur 5 ist gezeigt, dass in den Seitenflächen 46 der einzelnen Längsrippen 38 ein Öffnungsmuster 42 ausgebildet ist.

Figur 6 zeigt eine Draufsicht auf den in Kastenform ausgebildeten erfindungsgemäßen Filtereinsatz.

Aus der Darstellung gemäß Figur 6 geht hervor, dass der Filtereinsatz 36 eine umlaufende, durch Bezugszeichen 34 bezeichnete Randfläche enthält, die als Auflagefläche für ein in den Filtereinsatz 36 zu platzierendes Grobsieb 28 dient. Durch das lose auf dem Filtereinsatz 36 in Kastenform 66 aufliegende Grobsieb 28 werden gröbste Verunreinigungen vom Filtereinsatz 36 ferngehalten und bereits vor Erreichen des Filtereinsatzes 36 ausgesiebt.

Wie Figur 6 weiter zeigt, verlaufen in der Teilung 72 angeordnete Längsrippen 38 parallel zueinander. Die Längsrippen 38 weisen jeweils Seitenflächen 46 auf, die an ihrem oberen Ende entlang eines Kamms 44 stoffschlüssig miteinander verbunden sind. Eine jede der Seitenflächen 46 der Längsrippen 38 umfasst das Öffnungsmuster 42, welches aus zeichnerischen Gründen in der Darstellung gemäß der Figuren 1 und 5 auf einer jeden der Längsrippen 38 lediglich angedeutet ist.

Aus Figur 6 geht hervor, dass die einzelnen Schwemmrinnen 48 von jeweils einer Seitenfläche 46 zweier benachbart zueinander angeordneter Längsrippen 38 gebildet sind. Entsprechend der Teilung 72 stellt sich eine Breite der die Schwemmrinnen 48 bildenden geschlossenen Flächenabschnitte 52 ein (vergleiche Figur 8).

Aus der Darstellung gemäß Figur 6 geht überdies hervor, dass die Ablauföffnung/en 50 gemäß der Figuren 2, 3 und 4 im Wesentlichen rechteckförmig ausgebildet ist/sind und am Ende der durch die geschlossenen Flächenabschnitte 52 gebildeten Schwemmrinnen 48 im Boden des Filtereinsatzes 36 in Kastenform 66 ausgeführt ist/sind.

Figur 7 zeigt einen Schnitt durch den Filtereinsatz gemäß Figur 6 entlang des Schnittverlaufes V-V.

Aus dem in Figur 7 dargestellten Schnittverlauf lässt sich entnehmen, dass der Filtereinsatz 36, ausgebildet in Kastenform 66, eine Aufstandsfläche 54 aufweist, die im Wesentlichen durch die Unterseite der geschlossenen Flächenabschnitte 52 gebildet ist. Aus Figur 7 geht darüber hinaus hervor, dass die zweite Einbautiefe 62 der Schwemmrinnen 48 im Bereich der Ablauföffnung/en 50 größer ist als die erste Einbautiefe 60 an dem der/den Ablauföffnung/en 50 gegenüberliegenden Ende der Schwemmrinnen 48 im Filtereinsatz 36. Dadurch entsteht das Gefälle 64. Auch in der Schnittdarstellung gemäß Figur 7 ist das Öffnungsmuster 42 in den Seitenflächen 46 der Längsrippen 38 angedeutet. Entlang des Kamms 44, welches die Oberseite einer jeden der Längsrippen 38 bildet, sind jeweils zwei Seitenflächen 46 mit Öffnungsmuster 42 miteinander verbunden.

Der perspektivischen Draufsicht gemäß der Darstellung in Figur 2 lässt sich entnehmen, dass der Filtereinsatz 36 in Kastenform 66 die Auflagefläche 34 für das größere Öffnungen aufweisende und grobe Verunreinigungen zurückhaltende Grobsieb 28 umfasst. In der Darstellung gemäß Figur 2 sind die erste Einbautiefe 60 sowie die zweite Einbautiefe 62 dargestellt, durch welche den die Schwemmrinnen 48 bildenden geschlossenen Flächenabschnitten 52 das Gefälle aufgeprägt wird. Aufgrund des Gefälles einer jeden der Schwemmrinnen 48 stellt sich ein Transport von Verunreinigungen in Strömungsrichtung 56 in Richtung auf die Ablauföffnungen 50 am Ende der Schwemmrinnen 48 ein.

Der Darstellung gemäß Figur 8 ist ein Schnitt durch den erfindungsgemäß vorgeschlagenen Filtereinsatz zu entnehmen.

Aus Figur 8 geht hervor, dass sich entsprechend der Teilung 72 des Filtereinsatzes 36 in Bezug auf die Anordnung der Längsrippen 38 eine resultierende Breite 70 der Schwemmrinnen 48 einstellt. Eine jede der Schwemmrinnen 48 wird von den ungelochten Abschnitten 53 einer der Seitenflächen 46 zweier benachbart zueinander angeordneter Längsrippen 38 und dem geschlossenen Flächenabschnitt 52 gebildet. Jede der Längsrippen 38 weist einen Freiraum 68 auf, durch welchen das die Öffnungen des Öffnungsmusters 42 in einer jeden der Seitenflächen 46 passierende Spülwasser in Richtung auf den Spültank 12 der Durchlaufspülmaschine 10 tropft. Aus der Darstellung gemäß Figur 8 lässt sich des Weiteren entnehmen, dass die beiden Seitenflächen 46, die jeweils eine Längsrippe 38 bilden, am Kamm 44 einen Winkel 74 einschließen, der bevorzugt zwischen 15° und 35° liegt. Dadurch wird erreicht, dass die beiden Seitenflächen 46 einer jeden der Längsrippen 38 in Bezug auf die Schwemmrinnen 48 sehr steil stehen. Dadurch und durch die im Kammbereich geschlossenen Flächen 54 kann das stetig von der Oberseite her nachtropfende Spülwasser auf den Seitenflächen 46 anhaftende Partikel in die jeweiligen Schwemmrinnen 48 abspülen.

### Bezugszeichenliste

- 10: Durchlaufspülmaschine
- 12: Spültank
- 14: Tankboden
- 16: Umwälzpumpe
- 18: Filterring
- 20: Druckstutzen
- 22: Prägung Tankboden
- 24: Filterkasten
- 26: Förderaggregat
- 28: Grobsieb
- 30: Öffnung für Abwasser
- 31: Öffnung für Abwasser
- 32: Begrenzungswand Filterkasten
- 34: Auflagefläche Grobsieb
- 36: Filtereinsatz
- 38: Längsrippe
- 40: Auflagefläche Filtereinsatz
- 42: Öffnungsmuster
- 44: Kamm Längsrippe
- 46: Seitenfläche Längsrippe
- 48: Schwemmrinne
- 50: Ablauföffnung
- 52: geschlossener Flächenabschnitt
- 53: nicht durchbrochener Abschnitt (unten)
- 54: nicht durchbrochener Abschnitt (oben)
- 56: Strömungsrichtung Schwemmfilm
- 58: Orientierung Filtereinsatz
- 60: erste Einbautiefe
- 62: zweite Einbautiefe
- 64: Gefälle
- 66: Kasteneinsatz mit Auflagefläche 34 für Grobsieb
- 68: Freiraum
- 70: Breite Schwemmrinne

- 72: Teilung Schwemmrinnel/Längsrippen
- 74: Winkel unterhalb Kamm 44

## Patentansprüche

1. Filtereinsatz (36) für Reinigungsmaschinen, insbesondere für Durchlaufspülmaschinen (10), in denen zu reinigendes Gut mindestens eine Behandlungszone durchläuft und wobei der mindestens einen Behandlungszone ein Spültank (12) zugeordnet ist, wobei der Filtereinsatz (36) eine Anzahl parallel zueinander verlaufende Schwemmrinnen (48) begrenzende Längsrippen (38) aufweist, die einen im Wesentlichen dreieckförmigen Querschnitt aufweisen, **dadurch gekennzeichnet, dass** die Seitenflächen (46) der Längsrippen (38) mit ungelochten Abschnitten (53, 54) und *Abschnitten mit einem Öffnungsmuster (42)* und geschlossene-Flächenabschnitte (52) *zwischen den Längsrippen* (38)-die Schwemmrinnen (48) bilden.

2. Filtereinsatz (36) gemäß Anspruch 1, **dadurch gekennzeichnet, dass** der Filtereinsatz (36) im Spültank (12) der mindestens einen Behandlungszone oberhalb einer Umwälzpumpe (16) angeordnet ist.

3. Filtereinsatz (36) gemäß Anspruch 1, **dadurch gekennzeichnet, dass** der Filtereinsatz (36) eine umlaufende Auflagefläche (34) für ein gröbere Verunreinigungen zurückhaltendes Grobsieb (28) aufweist.

4. Filtereinsatz (36) gemäß Anspruch 1, **dadurch gekennzeichnet, dass** der Filtereinsatz (36) in Kastenform (66) ausgebildet ist.

5. Filtereinsatz (36) gemäß Anspruch 1, **dadurch gekennzeichnet, dass** eine Bodenfläche des Filtereinsatzes (36) durch die voneinander beabstandet in einer Teilung (72) angeordneten Längsrippen (38) und von diesen begrenzte Schwemmrinnen (48) gebildet ist.

6. Filtereinsatz (36) gemäß Anspruch 1, **dadurch gekennzeichnet, dass** die Schwemmrinnen (48) des Filtereinsatzes (36) Ablauföffnungen (50) aufweisen, oder in eine gemeinsame Ablauföffnung (50) münden.

7. Filtereinsatz (36) gemäß Anspruch 1, **dadurch gekennzeichnet, dass** die Bodenfläche des Filtereinsatzes (36) ein in Richtung auf die Ablauföffnung/en (50) der Schwemmrinnen (48) zulaufendes Gefälle (64) aufweist.

8. Filtereinsatz gemäß Anspruch 1, **Dadurch gekennzeichnet, dass** die Längsrippen aus Seitenflächen (46) gebildet sind, die entlang eines sich parallel zu den Schwemmrinnen (48) erstreckenden Kammes (44) miteinander verbunden sind.

9. Filtereinsatz gemäß Anspruch 1, **dadurch gekennzeichnet, dass** die die Längsrippen (38) bildenden Seitenflächen (46) ein Öffnungsmuster (42) aufweisen, dessen Öffnungen einen geringeren Querschnitt aufweisen als das den Filtereinsatz (36) abdeckende Lochsieb.

10. Filtereinsatz gemäß Anspruch 1, **dadurch gekennzeichnet, dass** die Seitenflächen (46) der Längsrippen (38) am Kamm (44) einen Kegelwinkel (74) einschließen, der zwischen 15° und 35° liegt.

11. Filtereinsatz gemäß Anspruch 1, **dadurch gekennzeichnet, dass** die Schwemmrinnen (48) im Filtereinsatz (36) im Bereich der Ablauföffnungen (50) eine zweite Einbautiefe (62) aufweisen, die eine erste Einbautiefe (60) an dem den Ablauföffnungen gegenüberliegenden Ende der Schwemmrinnen (48) übersteigt.

12. Filtereinsatz (36) gemäß einem oder mehrerer der vorhergehender Ansprüche, **dadurch gekennzeichnet, dass** die Bodenfläche insbesondere des Filtereinsatzes in Kastenform (66) ein im Wesentlichen zickzackförmiges Profil aufweist.

13. Filtereinsatz (36) gemäß einem oder mehrerer der vorhergehenden Ansprüche, **dadurch gekennzeichnet, dass** unterhalb einer jeden der Längsrippen (38) des Filtereinsatzes (36, 66) ein Freiraum (68) verläuft, durch welchen die Seitenflächen (46) der Längsrippen (38) passierendes Spülwasser in den Spültank (12) abtropft.

14. Filtereinsatz (36) gemäß einem oder mehrerer der vorhergehenden Ansprüche, **dadurch gekennzeichnet, dass** eine Breite (70) einer jeweiligen Schwemmrinne (48), die von zwei Längsrippen (38) begrenzt ist, einer Teilung (72) des Filtereinsatzes (36) entspricht.

## Claims

1. Filter insert (36) for cleaning machines, in particular continuous-flow dishwashers (10), in which a batch to be cleaned runs through at least one treatment zone, the at least one treatment zone being assigned a washing tank (12), the filter insert (36) having a number of longitudinal ribs (38) which run parallel to one another and delimit flumes (48), which longitudinal ribs (38) have an essentially triangular cross section, **characterized in that** the side faces (46) of the longitudinal ribs (38) form with unholed portions (53) and with closed surface portions (52) the flumes (48).

2. Filter insert (36) according to Claim 1, **characterized in that** the filter insert (36) is arranged in the washing tank (12) of the at least one treatment zone, above a circulating pump (16).

3. Filter insert (36) according to Claim 1, **characterized in that** the filter insert (36) has a peripheral bearing surface (34) for a coarse screen (28) retaining coarser impurities.

4. Filter insert (36) according to Claim 1, **characterized in that** the filter insert (36) is designed in box form (66).

5. Filter insert (36) according to Claim 1, **characterized in that** a bottom surface of the filter insert (36) is formed by the longitudinal ribs (38) arranged, spaced apart from one another, in a division (72) and by flumes (48) delimited by said longitudinal ribs.

6. Filter insert (36) according to Claim 1, **characterized in that** the flumes (48) of the filter insert (36) have outflow orifices (50) or issue into a common outflow orifice (50).

7. Filter insert (36) according to Claim 1, **characterized in that** the bottom surface of the filter insert (36) has a gradient (64) running in the direction of the outflow orifice or outflow orifices (50) of the flumes (48).

8. Filter insert according to Claim 1, **characterized in that** the longitudinal ribs are formed from side faces (46) which are connected to one another along a ridge (44) extending parallel to the flumes (48).

9. Filter insert according to Claim 1, **characterized in that** the side faces (46) forming the longitudinal ribs (38) have an orifice pattern (42), the orifices of which have a smaller cross section than the holed screen covering the filter insert (36).

10. Filter insert according to Claim 1, **characterized in that** the side faces (46) of the longitudinal ribs (38) form at the ridge (44) a taper angle (74) which lies between 15° and 35°.

11. Filter insert according to Claim 1, **characterized in that** the flumes (48) in the filter insert (36) have in the region of the outflow orifices (50) a second installation depth (62) which overshoots a first installation depth (60) at the end of the flumes (48) which lies opposite the outflow orifices.

12. Filter insert (36) according to one or more of the preceding claims, **characterized in that** the bottom surface, in particular, of the filter insert in box form (66) has an essentially zigzag-shaped profile.

13. Filter insert (36) according to one or more of the preceding claims, **characterized in that**, below each of the longitudinal ribs (38) of the filter insert (36, 66), a free space (68) runs, through which washing water passing through the side faces (46) of the longitudinal ribs (38) drips off into the washing tank (12).

14. Filter insert (36) according to one or more of the preceding claims, **characterized in that** a width (70) of a respective flume (48) which is delimited by two longitudinal ribs (38) corresponds to a division (72) of the filter insert (36).

## Revendications

1. Élément encastrable de filtre (36) pour des machines à laver, notamment pour des machines à laver filtrantes (10), dans lesquelles au moins une zone de traitement filtre les éléments à nettoyer et un bac de rinçage (12) étant associé à l'au moins une zone de traitement, l'élément encastrable de filtre (36) comportant un certain nombre de nervures longitudinales (38) délimitant les rainures de rinçage (48) s'étendant parallèlement les unes par rapport aux autres, lesdites nervures présentant une section transversale pour l'essentiel triangulaire, **caractérisé en ce que** les surfaces latérales (46) des nervures longitudinales (38) forment des sections (53) non trouées et que les rainures de rinçage (48) forment des sections superficielles (52) fermées.

2. Élément encastrable de filtre (36) selon la revendication 1, **caractérisé en ce que** l'élément encastrable de filtre (36) est disposé dans le bac de rinçage (12) de l'au moins une zone de traitement, au-dessus d'une pompe de recirculation (16).

3. Élément encastrable de filtre (36) selon la revendication 1, **caractérisé en ce que** l'élément encastrable de filtre (36) présente une surface d'appui (34) périphérique prévue pour un tamis de gros calibre (28) retenant les saletés de calibre assez important.

4. Élément encastrable de filtre (36) selon la revendication 1, **caractérisé en ce que** l'élément encastrable de filtre (36) prend une forme de caisson (66).

5. Élément encastrable de filtre (36) selon la revendication 1, **caractérisé en ce qu'**une surface de fond de l'élément encastrable de filtre (36) est formée d'une part par les nervures longitudinales (38) disposées à une certaine distance les unes des autres selon une division (72) et d'autre part par les rainures de rinçage (48) délimitées par elles.

6. Élément encastrable de filtre (36) selon la revendication 1, **caractérisé en ce que** les rainures de rinçage (48) de l'élément encastrable de filtre (36) comportent des ouvertures d'évacuation (50) ou débouchent dans une ouverture d'évacuation (50) commune.

7. Élément encastrable de filtre (36) selon la revendication 1, **caractérisé en ce que** la surface de fond de l'élément encastrable de filtre (36) présente une déclivité (64) orientée en direction de l'ouverture d'évacuation ou des ouvertures d'évacuation (50) des rainures de rinçage (48).

8. Élément encastrable de filtre selon la revendication 1, **caractérisé en ce que** les nervures longitudinales sont formées à partir des surfaces latérales (46) reliées en elles le long d'un peigne (44) s'étendant parallèlement aux rainures de rinçage (48).

9. Élément encastrable de filtre selon la revendication 1, **caractérisé en ce que** les surfaces latérales (46) formant les nervures longitudinales (38) présentent un modèle d'ouverture (42) dont les ouvertures présentent une section transversale plus réduite que le tamis troué recouvrant l'élément encastrable de filtre (36).

10. Élément encastrable de filtre selon la revendication 1, **caractérisé en ce que** les surfaces latérales (46) des nervures longitudinales (38) incluent un angle conique (74) compris entre 15° et 35° au niveau du peigne (44).

11. Élément encastrable de filtre selon la revendication 1, **caractérisé en ce que** les rainures de rinçage (48) présentent, dans l'élément encastrable de filtre (36), dans la zone des ouvertures d'évacuation (50), une deuxième profondeur utile (62) dépassant une première profondeur utile (60) prévue au niveau de l'extrémité des rainures de rinçage (48) opposées aux ouvertures d'évacuation.

12. Élément encastrable de filtre (36) selon l'une quelconque des revendications précédentes ou plusieurs d'entre elles, **caractérisé en ce que** la surface de fond, notamment de l'élément encastrable de filtre en forme de caisson (66), présente un profil pour l'essentiel en forme de zigzag.

13. Élément encastrable de filtre (36) selon l'une quelconque des revendications précédentes ou plusieurs d'entre elles, **caractérisé en ce qu'**un espace libre (68) passe en dessous de chacune des nervures longitudinales (38) de l'élément encastrable de filtre (36, 66), l'eau de rinçage passant par les surfaces latérales (46) des nervures longitudinales (38) s'égouttant dans le bac de rinçage (12) en passant par ledit espace.

14. Élément encastrable de filtre (36) selon l'une quelconque des revendications précédentes ou plusieurs d'entre elles, **caractérisé en ce qu'**une largeur (70) d'une rainure de rinçage (48) respective délimitée par deux nervures longitudinales (38) correspond à une division (72) de l'élément encastrable de filtre (36).
